# EUROPÄISCHE PATENTSCHRIFT

(11) **EP 1 038 556 B1**
(45) Veröffentlichungstag und Bekanntmachung des Hinweises auf die Patenterteilung: **09.06.2004**
(21) Anmeldenummer: 00106585.3
(22) Anmeldetag: 27.03.2000
(51) Int. Cl.: A63B 5/11

(54) **Trampolin-Anlage**
Trampoline system
Système de trampoline

(30) Priorität: 26.03.1999 DE 19913847
(43) Veröffentlichungstag der Anmeldung: 27.09.2000
(73) Patentinhaber: Eurotramp Trampoline Kurt Hack GmbH, 73235 Weilheim (DE)
(72) Erfinder: Hack, Kurt, 73235 Weilheim (DE)
(74) Vertreter: Fürst, Siegfried

(56) Entgegenhaltungen:
- DE-A- 19 535 693
- FR-A- 2 623 719
- US-A- 3 116 809
- US-A- 3 580 570
- US-A- 5 593 368

## Beschreibung

### Technisches Gebiet

Die Erfindung betrifft eine Trampolin-Anlage, oft auch einfach Trampolin-Bahn genannt, gemäß dem Oberbegriff des Patentanspruches 1 und findet insbesondere für den mobilen Einsatz Anwendung.

### Stand der Technik

Es sind Trampolin-Anlagen bekannt, die aus mehreren Baugruppen bestehen und bei denen seitwärts von einem stationären Mittelsteg ein oder mehrere Trampoline zu einer sogenannten Sprunganlage aufgebaut sind. Umgeben wird diese Trampolin-Anlage von einem mehrteiligen Gestell, wobei zwischen den einzeln anzubringenden Pfosten dieses Gestells Gitter oder Netze angeordnet sind, die einen Schutzzaun bilden. Die Auf- oder Abbauzeit dieser Trampolin-Anlage dauert mindestens 4 bis 6 Stunden.

Diese umfangreiche Auf- bzw. Abbauzeit ist vor allem dann besonders unvorteilhaft, wenn die Trampolin-Anlage für Klein- bzw. Tagesveranstaltungen zum Einsatz kommen soll. Auch bei länger dauernden Veranstaltungen ist dies hinderlich, wenn beispielsweise bei aufkommendem schlechtem Wetter die in der Regel im Freien stehende Trampolin-Anlage plötzlich und schnell abgebaut werden muß.

Weiterhin ist eine einzelne Trampolin-Bahn aus der DE 195 35 693 A1 bekannt die, vorzugsweise in Hallen eingesetzt, eingeschränkt mobil ist. Mittels einer Hilfsvorrichtung wird diese zusammenklappbare Trampolin-Bahn auf- bzw. abgebaut, wobei diese Hilfsvorrichtung nicht dauernd mit der Trampolin-Bahn verbunden, sondern beim Sportbetrieb an die Seite zu fahren ist.
Für einen Wechsel zu einem außerhalb des derzeitigen Standortes liegendem Gebäude (Halle), kann diese Hilfsvorrichtung mitsamt der eingeklappten Trampolin-Bahn nicht direkt an einem KFZ angehängt werden, sondern muß, z.B. über eine Laderampe, auf ein Transportmittel verladen werden, um die teils weiten Transportwege zwischen Aufbewahrungs- und Einsatzort zu bewältigen. Diese vorgenannte Trampolin-Bahn ist zudem nicht für die Bildung einer Trampolin-Anlage gedacht und daher auch nicht dementsprechend gestaltet.

### Aufgabenstellung

Es ist deshalb Aufgabe der Erfindung, eine gattungsgemäße Trampolin-Anlage zu finden, welche die beschriebenen Nachteile des Standes der Technik nicht mehr aufweist, insbesondere sehr mobil ist und kurze Auf- und Abbauzeiten benötigt.

### Darstellung der Erfindung

Die Aufgabe wird durch eine Trampolin-Anlage mit den Merkmalen des Patentanspruches 1, insbesondere durch die Merkmale des kennzeichnenden Teiles, vollständig gelöst. Die nachgeordneten Patentansprüche 2 bis 14 offenbaren Weiterbildungen und vorteilhafte Ausgestaltung des erfinderischen Grundgedankens.

Wesentlich ist unter anderem die Verwendung eines fahrbaren Grundkörpers, vorzugsweise eines für den Straßenbereich zugelassenen Fahrgestells, als Teil einer Hilfsvorrichtung. Wegen der Anordnung der weiteren Teile der Hilfsvorrichtung auf diesem fahrbarem Grundkörper können auch zu beiden Seiten seiner Symmetrieachse oder quer dazu Trampoline angeordnet werden. Generell ist diese neuartige Hilfsvorrichtung grundsätzlich auf der Straße und mit einer höheren Geschwindigkeit zu bewegen. Ein weiterer Vorteil ist zudem, daß der fahrbare Grundkörper nicht von den aufgebauten Trampolinen weggefahren werden muß. Die weiteren Teile der Hilfsvorrichtung können, sowohl fest auf der Ladefläche des fahrbaren Grundkörpers, als auch dort wahlweise lösbar angeordnet sein.
Diese weiteren Teile der Hilfsvorrichtung bestehen vorzugsweise aus zwei Masten, die in einem geringfügig größeren Abstand zueinander stehen, als die Trampoline in ihrem zusammengelegten Zustand an Breite einnehmen, wobei sich an diesen Masten mindestens eine Winde, Umlenkrollen und Zugmittel, die an Gelenkpunkte des Rahmens der Trampoline geführt werden, befinden.
Mindestens auf der dem fahrbaren Grundkörper abgewandten und von letzterem entferntesten Seite des Rahmlens befindet sich mindestens eine Bodenstütze für denselben. Diese Bodenstützen sind vorzugsweise höhenverstellbar, damit Geländeunebenheiten ausgeglichen werden können und somit die Trampoline (Sprungtuch bzw. Sprungtücher) exakt waagerecht ausgerichtet sind.

An der Oberseite des Rahmens eines jeden Trampolins sind aufrichtbare, mit Netzen bespannte, Netzrahmen vorgesehen, die aufgerichtet einen Schutzzaun bilden. Die Netzrahmen sind für den Transport der Trampolin-Anlage zum Sprungtuch hin umklappbar. Für den kopfseitigen Netzrahmen, der dem fahrbaren Grundkörper abgewandt ist, gibt es eine Besonderheit. Dieser besitzt vorzugsweise an seinem unteren Ende mindestens eine Klemmlasche. Die ein- bzw. ausschwenkbaren Bodenstützen weisen ebenfalls eine korrespondierende Klemmlasche auf.
Nachdem der kopfseitige Netzrahmen aufgestellt ist, werden die Bodenstützen in ihre senkrechte Position gebracht. Die Klemmlaschen der Bodenstützen pressen nun gegen die Klemmlaschen des kopfseitigen Netzrahmens. Dadurch wird dem kopfseitigen Netzrahmen eine erhöhte Stabilität gegeben.

Ein Weiterung der Erfindung besteht in einer fahrbaren Stütze, die an dem kopfseitigen Ende des Rahmens angreift. Diese Stütze findet Anwendung, wenn sich das kopfseitige Ende des Rahmens eines jeden Trampolins beim Auf- oder Abbau desselben im wesentlichen parallel zur Standfläche bewegt und die Bodenstützen sich noch nicht oder nicht mehr in ihrer senkrechten Position befinden; die Zugmittel Umlenkrollen und die Winde/-en werden weniger beansprucht und der fahrbare Grundkörper mit den relativ weit ausladenden Trampolinen wird am Kippen gehindert. Diese fahrbare Stütze ist vorzugsweise gelenkig am Rahmen angeordnet und weist mindestens zwei, hintereinander angeordnete, bodenseitige Laufrollen auf.
Eine vorteilhafte Ausgestaltung der Erfindung sieht noch vor, daß diese Stütze in einfacher Weise, beispielsweise mittels einer Bolzensteckverbindung, am Rahmen wahlweise abnehmbar angeordnet ist.

In weiterer spezieller Ausgestaltung sind insbesondere an den seitlichen Rahmenteilen Hülsen vorgesehen, in die zusätzliche Bodenstützen 11a bei Bedarf einsteckbar sind. Dies ist insbesondere dann von Vorteil und erfolgt, wenn mit einer extremen Beanspruchungen des jeweiligen Trampolins gerechnet wird.

In einer anderen Weiterung der Erfindung ist vorgesehen, dass die fahrbare Stütze eine ganz spezielle Ausgestaltung erfährt. Die mit Rollen versehene fahrbare Stütze ist mit einer Hebeeinrichtung ausgestattet. Nach Einstecken eines Teiles der Hebeeinrichtung in ein Rahmenteil des Rahmens des Trampolins, vorteilhaft in eine Hülse, kann der Trampolinkörper (Rahmen) durch Betätigung besagter Hebeeinrichtung angehoben bzw. abgesetzt werden, so dass das Ein- und Ausschwenken der Bodenstützen wesentlich erleichtert wird.
Vorteil dieser speziellen fahrbaren Stütze ist unter anderem auch, dass sie nicht nur beim Aufund Abbau der zu einer Trampolin-Anlage gehörenden Trampoline eingesetzt werden kann, sondern auch für einzeln stehende Trampoline, welche an ihren Rahmen ein Rahmenteil besitzen, in welches eine Achse in Form eines Bolzens einsteckbar ist.

Die Erfindung wird im folgenden anhand von Ausführungsbeispielen, die schematisch in den Zeichnungen dargestellt sind, näher erläutert. Es zeigen:
- Figur 1:: eine Seitenansicht einer aufgebauten erfindungsgemäßen Trampolin-Anlage;
- Figur 2:: eine Draufsicht zu Figur 1;
- Figur 3:: in Seitenansicht einen Ausschnitt am Kopfende eines aufgeklappten Trampolins der Trampolin-Anlage;
- Figur 4:: in Stirnansicht einen Ausschnitt auf das Kopfende des ausgeklappten Trampolins;
- Figur 5:: eine spezielle, fahrbare Stütze (Zubehör für den Auf- und Abbau);
- Figur 5a:: Details aus Figur 5 und
- Figur 6:: eine mögliche Anordnung von Trampolinen an der neuen Trampolin-Anlage im aufgebauten Zustand.

In der Figur 1 sind wesentliche Elemente einer neuen Trampolin-Anlage TA zu sehen. Rechtsseitig ist ein aufgeklapptes Trampolin 1 gezeigt. Ein möglicherweise auch linksseitig angeordnetes Trampolin ist mit Strichpunktlinien angedeutet. Ein mit seinen Rädern 5 auf der Standfläche 19 stehender fahrbarer Grundkörper 4 weist eine Ladefläche 6 auf. Auf der Ladefläche 6 befindet sich ein zweipfostiger Mast 8 mit je einer Winde 10 und einer Umlenkrolle 9 für jede Seite, selbige bilden zusammen mit dem fahrbaren Grundkörper 4 und dem Zugmittel 17 die Hilfsvorrichtung 16. Das Zugmittel 17 kann ein Seil, eine Kette oder ein Band sein und ist mit mindestens einem, jedoch nicht mit dem am fahrbaren Grundkörper 4 direkt vorgesehenen, Gelenkpunkt 18' des Rahmens 3 verbunden. Am linken Ende des Rahmens 3 befindet sich mindestens ein weiterer Gelenkpunkt 18, welcher mit dem fahrbaren Grundkörper 4 verbunden ist und auch hier ein Einschwenken des Rahmens 3 ermöglicht. Der fahrbare Grundkörper 4 ist, als für den Straßenbereich zugelassenes Fahrgestell ausgebildet; bei Bedarf kann dieses Fahrgestell auch ein Kfz-Anhänger sein.

An der Oberseite des Rahmens 3 sind Netzrahmen 21 und 22 gelenkig angeordnet. An den Netzrahmen 21, 22 befinden sich Netze 13. Am rechten Ende (= kopfseitiges Ende) des Rahmens des Trampolins 1 ist mindestens eine Bodenstütze 11 an dem äußeren Rahmenteil 3b angeordnet, vorzugsweise zwei Bodenstützen 11, so wie in Fig. 4 gezeigt. Wenn die Trampolin-Anlage 1 zusammengeklappt werden soll, werden zuerst die seitlichen Netzrahmen 21 auf das, in der Figur 1 nicht dargestellte, Sprungtuch 2 mitsamt dem Rahmen 3 hin umgelegt. Erst danach wird der kopfseitige Netzrahmen 22 zum Sprungtuch 2 hin umgeschwenkt.

Mit der Figur 2 wird ein ergänzendes Bild zu Figur 1 gegeben. Zwischen dem Rahmen 3 und dem Sprungtuch 2 befinden sich Zugfedern 14. Es versteht sich, daß in dem Rahmen 3 auch zwei Sprungtücher 2 angeordnet werden können. In diesem Fall wären entlang der Verbindungslinie zwischen den Gelenkpunkten 18' ebenfalls Zugfedern 14 erforderlich. 1.
In der Figur 2 ist auch erkennbar, daß zwei Masten 8 vorhanden sind. Die Verwendung von zwei, beidseitig des Rahmens 3 angeordneten, Masten 8 und zweier Zugmittel 17 verhindert ein Verwinden des Rahmens 3 beim Auf- bzw. Abbau der Trampoline 1 der Trampolin-Anlage TA.
Die Figur 2 zeigt zudem, daß sich die Bodenstützen 11 vorzugsweise in den äußeren Eckpunkten des Rahmens 3 befinden. Bei diesem Ausführungsbeispiel ist die Anordnung der Trampoline 1 beidseits der Symmetrieachse des fahrbaren Grundkörpers 4; durch die räumliche Zuordnung des Zugmaules 7 wird dies deutlich.

Zwischen den beiden inneren Rahmenteilen 3c befindet sich auf der Ladefläche 6 der Mittelgang 30. Mindestens einer der hier vorgesehenen beiden Masten 8 besitzt zwischen seinen beiden seitlichen, nicht weiter bezeichneten Pfosten, eine Tür 39, die den Ein- und Auslaß der aufgestellten Trampolin-Anlage TA bildet (s. Figur 6).

Gemäß Figur 3 ist der Netzrahmen 22 mittels eines Gelenkes 25 am Rahmen 3 gehalten und nach links, d.h. zum Sprungtuch 2 hin, umlegbar.
Die Bodenstütze 11 ist mittels des Gelenkes 26 am selben Rahmen 3 befestigt und ebenfalls in diese Richtung, jedoch von unten her, schwenkbar.
Am Netzrahmen 22 befindet sich zudem beiderseits eine Klemmlasche 23. An den Bodenstützen 11 sind zur Klemmlasche 23 korrespondierende Klemmlaschen 24 angeordnet. Durch diese Anordnung preßt eine ausgefahrene Bodenstütze 11 mit ihrer Klemmlasche 24 auf die Klemmlasche 23 des Netzrahmen 22, wodurch der Netzrahmen 22 in aufgeklappter Position zusätzlich stabilisiert und das Gelenk 25 entlastet wird.

Eine besondere Ausgestaltung stellt die Höhenverstellbarkeit der Bodenstütze 11 gegenüber dem Fuß 29 dar. Der Doppelpfeil veranschaulicht die Einstellmöglichkeit der Bodenstütze 11.

Eine andere Weiterung der Erfindung ist in der Figur 4 gezeigt. In der Mitte des äußeren Rahmenteiles 3b des Rahmens 3, also am kopfseitigen Ende de Trampolins 1, ist eine fahrbare Stütze 12 mittels eines Gelenkes 20 befestigt. Die fahrbare Stütze 12 läuft auf zwei, in dieser Figur hintereinander befindlichen Laufrollen 28. Diese zwei Laufrollen 28 sind deshalb erforderlich, weil sonst, wegen des Gelenkes 20 und der Schwenkbewegung des Rahmens 3, diese Stütze 12 beim Auf- und Abbauen des jeweiligen Trampolins 1 umkippen würde. Zur geometrischen Verdeutlichung gegenüber Figur 3 sind in der Figur 4 auch wieder der Netzrahmen 22, die Klemmlaschen 23, 24 und die Schweißnähte 15 gezeigt.

Eine spezielle Ausführung der fahrbaren Stütze 12 ist in den Figuren 5 und 5a gezeigt und dort mit 31 bezeichnet. Diese spezielle Stütze 31 besteht aus einem Grundkörper, der aus einem auf den Kopf gestellten T-förmigen Körper besteht, einem mit Rädern versehenen Balken 32 und einem von diesem aufwärtsstrebenden Pfosten 33. Im Pfosten 33 ist ein Hebeelement 34 mit seiner Welle 35 drehbar gelagert. Diese Welle 35 ist an einer ihrer Enden zur Befestigung einer Handkurbel 38 ausgebildet und zum anderen Ende hin einmal gekröpft, so dass ein Steg 36 und eine Achse 37 entstehen. Die Achse 37 ist bolzenförmig ausgebildet, für das zeitweise Einstecken in eine am Rahmen des Trampolins 1 vorgesehene Hülsen 27. Während der Phase des Aufbaus der Trampolin-Anlage TA wird nach Ausschwenken des jeweiligen Trampolins 1 zum Beispiel diese spezielle Stütze 31 an Stelle der fahrbaren Stütze 12 in eine besagte am äußeren Rahmen 3, 3b vorgesehene Hülse 27 mit der bolzenartigen Achse 37 eingesteckt. Für das Ausschwenken der Stützen 11 wird die Handkurbel 38 der speziellen Stütze 31 in die Position P1 gebracht, damit wird der Rahmen 3/3b des Trampolins 1 soweit angehoben, dass die Stützen 11 ungehindert ausgeschwenkt und positioniert werden können.
Danach wird die Handkurbel 38 der speziellen Stütze 31 in die Position P2 bewegt. Während dieser Bewegung von der Position P1 in die Position P2 wird der Rahmen 3/3b des Trampolins 1 in Richtung Standfläche 19 abgesenkt, bis die Bodenstützen 11 letztere 19 berühren. Die Achse 37 der speziellen Stütze 31 kann danach leicht aus der Hülse 27 gezogen werden.
Für das nachträgliche Anbringen der Bodenstütze 11a an einem der seitlichen Rahmenteile 3a des Rahmens 3 wird die Achse 37 der speziellen Stütze 31 von der einen Seite in die jeweilige Hülse 27 gesteckt, in die 27 dann die Bodenstütze 11a von der anderen Seite eingesteckt wird. Durch Betätigen der Handkurbel 38 von der Position P1 in die Position P2 bzw. von der Position P2 in die Position P1 wird das betreffende Rahmenteil des betreffenden Rahmens angehoben bzw. gesenkt, so dass die wahlweise anbringbare Bodenstütze 11a leicht eingesetzt bzw. wieder entnommen werden kann.
In der Figur 5a ist in Schnittdarstellung ein Detail aus der Figur 5 gezeigt, die Anordnung der Welle 35 im Pfosten 33 und die aufgesteckte Handkurbel 38.

In der Figur 6 ist noch eine weitere mögliche Variante der Ausbildung einer Trampolin-Anlage TA gezeigt. Bei der seitwärts des fahrbaren Grundkörpers 4 beidseits jeweils nebeneinander zwei Trampoline 1 angeordnet sind, so dass eine sogenannte "4-er Anlage" entsteht. Bei diesem Ausführungsbeispiel sind die Trampoline 1 jeweils nur an ihrem äußeren Rahmenteil 3b sowie an einem der seitlichen Rahmenteile 3a mit einem Netzrahmen 22 bzw. 21 versehen, so dass an den aneinander anliegenden seitlichen Rahmenteilen 3a der zwei benachbarten Trampoline 1 kein Netzrahmen 21 angeordnet ist.
Eine solche Trampolin-Anlage ist nicht auf eine in der Figur 6 dargestellte "4-er Anlage" beschränkt, sondern kann auch sechs, acht oder weitere Trampoline umfassen. Die Trampoline 1 können dabei auf beiden Seiten oder nur auf einer Seite der Hilfseinrichtung 16 am fahrbaren Grundkörper 4 angeordnet sein.

### Bezugszeichenliste

- 1: Trampoline
- 2: Sprungtuch
- 3: Rahmen 3a seitliches Rahmenteil
- 3b: äußeres Rahmenteil 3c inneres Rahmenteil
- 4: Grundkörper, fahrbar Kfz-Anhänger
- 5: Räder
- 6: Ladefläche
- 7: Zugmaul
- 8: Mast
- 9: Umlenkrolle
- 10: Winde
- 11, 11a: Bodenstützen
- 12: fahrbare Stütze
- 13: Netz
- 14: Zugfeder
- 15: Schweißnaht
- 16: Hilfsvorrichtung
- 17: Zugmittel
- 18, 18': Gelenkpunkte
- 19: Standfläche
- 20: Gelenk (für fahrbare Stütze)
- 21: Netzrahmen (seitlich)
- 22: Netzrahmen (am Kopfende des Rahmens)
- 23, 24: Klemmlaschen
- 25, 26: Gelenke
- 27: Hülse
- 28: Laufrolle
- 29: Fuß
- 30: Mittelgang
- 31: spezielle fahrbare Stütze
- 32: Balken
- 33: Pfosten
- 34: Hebeelement
- 35: Welle
- 36: Steg
- 37: Achse (Bolzen)
- 38: Handkurbel
- 39: Tür
- P1: Position "Heben"
- P2: Position "Senken"
- TA: Trampolin-Anlage

## Patentansprüche

1. Trampolin-Anlage, bestehend aus mehreren, zusammenstellbaren und teils miteinander lösbar verbundenen Baugruppen, umfassend mindestens ein Trampolin (1) bestehend aus
- zusammenklappbare Elemente aufweisende Trampoline (1), mit mindestens einem zusammenklappbaren, Gelenkpunkte (18 und 18') aufweisenden Rahmen (3), mindestens einer Bodenstütze (11), die dem Rahmen (3) zugeordnet ist, sowie mindestens einem im Rahmen (3) mittels Zugfedern (14) gespannten Sprungtuch (2),
**gekennzeichnet durch**
- einen das bzw. die Trampoline (1) im aufgebauten Zustand umgebenden mehrteiligen Schutzzaun, in Form von mit Netzen (13) bespannten Netzrahmen (21, 22), wobei die Netzrahmen (21, 22) in Richtung auf das Sprungtuch (2) klappbar sind, und
- einen fahrbaren Grundkörper (4) in Form eines für den Straßenverkehr zugelassenen Fahrgestells, wobei mindestens einer der Gelenkpunkte (18) des Rahmens (3) jedes Trampolins (1) mit dem Grundkörper (4) verbunden ist.

2. Trampolin-Anlage nach Anspruch 1,
**dadurch gekennzeichnet, dass**
dem fahrbaren Grundkörper (4) und dem/den Trampolinen (1) Hilfsmittel für den Auf- und Abbau zugeordnet sind, wobei die Hilfsmittel mindestens ein Zugmittel (17), Umlenkrollen (9) und mindestens eine Winde (10) umfassen,
dass diese Hilfsmittel (9, 10, 17) und der fahrbare Grundkörper (4) gemeinsam eine Hilfsvorrichtung (16) bilden, wobei die Hilfsmittel (9, 10, 17) an mindestens einem auf oder an dem fahrbaren Grundkörper (4) angeordneten Mast (8) gehalten sind und wobei die Zugmittel (17) an mindestens einem Gelenkpunkt (18') jedes Rahmens (3) angreifen.

3. Trampolin-Anlage nach Anspruch 1 oder 2,
**dadurch gekennzeichnet, dass**
mindestens an dem vom fahrbaren Grundkörper (4) entferntesten Rahmenteil jedes Rahmens (3), dem äußeren Rahmenteil (3b), je eine schwenkbare Bodenstütze (11) angeordnet ist.

4. Trampolin-Anlage Anspruch 3,
**dadurch gekennzeichnet, dass**
mindestens eine der Bodenstützen (11) höhenverstellbar ist.

5. Trampolin-Anlage nach einem der Ansprüche 1 bis 4,
**dadurch gekennzeichnet, dass**
zumindest ein Teil der Netzrahmen (21, 22) in Richtung auf das Sprungtuch (2) klappbar ist.

6. Trampolin-Anlage nach Anspruch 5,
**dadurch gekennzeichnet, dass**
im zusammengeklappten Zustand des/der Trampoline (1), die seitlichen Netzrahmen (21) direkt auf dem Sprungtuch (2) bzw. dem Rahmen (3) sowie die kopfseitigen Netzrahmen (22) auf den seitlichen Netzrahmen (21) auf bzw. anliegen.

7. Trampolin-Anlage nach einem der Ansprüche 1'bis 6,
**dadurch gekennzeichnet, dass**
an dem unteren Ende des kopfseitigen Netzrahmens (22), einem Gelenk (25) gegenüberliegend, eine Klemmlasche (23) und am oberen Ende der Bodenstütze (11), einem Gelenk (26) gegenüberliegend, eine Klemmlasche (24) derart angeordnet sind, daß im aufgebauten Zustand des Trampolins (1) die Klemmlasche (24) an der Klemmlasche (23) anliegt.

8. Trampolin-Anlage nach einem der Ansprüche 1 bis 7,
**dadurch gekennzeichnet, dass**
an dem vom fahrbaren Grundkörper (4) entferntesten Rahmenteil (3b) des Rahmens (3), vorzugsweise mittig, eine fahrbare Stütze (12) angeordnet ist.

9. Trampolin-Anlage nach Anspruch 8,
**dadurch gekennzeichnet, dass**
die fahrbare Stütze (12) wahlweise lösbar am betreffenden Rahmenteil (3b) befestigt ist.

10. Trampolin-Anlage nach Anspruch 8 oder 9,
**dadurch gekennzeichnet, dass**
die fahrbare Stütze (12) an einem Gelenk (20) befestigt ist.

11. Trampolin-Anlage nach einem der Ansprüche 1 bis 10,
**dadurch gekennzeichnet, dass**
die Hilfsmittel (8, 9, 10, 17) der Hilfsvorrichtung (16) fest auf der Ladefläche (6) des fahrbaren Grundkörpers (4) installiert sind.

12. Trampolin-Anlage nach einem der Ansprüche 1 bis 10,
**dadurch gekennzeichnet, dass**
die Hilfsmittel (9, 10, 17) der Hilfsvorrichtung (16) auf der Ladefläche (6) des fahrbaren Grundkörpers (4) wahlweise lösbar befestigt sind.

13. Trampolin-Anlage nach Anspruch 8 oder 9,
**dadurch gekennzeichnet, dass**
die fahrbare Stütze (12) eine spezielle fahrbare Stütze (31) ist, die einen von einem Balken (32) aufwärtsragenden Pfosten (33) aufweist, wobei in diesem Pfosten (33) ein drehbares Hebeelement (34) gelagert ist.

14. Trampolin-Anlage nach Anspruch 13,
**dadurch gekennzeichnet, dass**
das Hebeelement (34) aus einer gekröpften Welle (35) besteht, die an einem ihrer Enden als bolzenförmige Achse (37) und an ihrem anderen Ende für das Anbringen einer Handkurbel (38) ausgebildet ist.

## Claims

1. Trampoline installation consisting of several subassemblies, which are collapsible and partly detachably connected together and which comprise at least one trampoline (1), consisting of trampolines (1), which comprise collapsible elements, with at least one collapsible frame (3) having articulation points (18 and 18'), at least one base support (11) associated with the frame (3), and at least one spring fabric (2) tensioned in the frame (3) by means of tension springs (14), **characterised by** a multi-part protective fence, which surrounds the trampoline or trampolines (1) in erected state, in the form of net frames (21, 22) spanned by nets (13), wherein the net frames (21, 22) can be folded in direction onto the spring fabric (2), and a mobile base body (4) in the form of a chassis permissible for road traffic, wherein at least one of the articulation points (18) of the frame (3) of each trampoline (1) is connected with the base body (4).

2. Trampoline installation according to claim 1, **characterised in that** the mobile base body (4) and the trampoline or trampolines (1) are associated with auxiliary means for erection and dismantling, wherein the auxiliary means comprise a tension means (17), deflecting rollers (9) and at least one winch (10), that these auxiliary means (9, 10, 17) and the mobile base body (14) together form an auxiliary device (16), wherein the auxiliary means (9, 10, 17) are mounted on at least one mast (8) arranged on or at the mobile base body (4) and wherein the tension means (17) engage at at least one articulation point (18') of each frame (3).

3. Trampoline installation according to claim 1 or 2, **characterised in that** a respective pivotable base support (11) is arranged at least at the frame part of each frame (3) which is furthest from the mobile base body (4), i.e. the outer frame part (3b).

4. Trampoline installation according to claim 3, **characterised in that** at least one of the base supports (11) is adjustable in height.

5. Trampoline installation according to one of claims 1 to 4, **characterised in that** at least a part of the net frames (21, 22) is foldable in direction onto the spring fabric (2).

6. Trampoline installation according to claim 5, **characterised in that** in the collapsed state of the trampoline or trampolines (1) the lateral net frames (21) rest or bear directly on or against the spring fabric (2) or the frame (3) and the net frames (22) at the head end rest or bear on or against the lateral net frames (21).

7. Trampoline installation according to one of claims 1 to 6, **characterised in that** a clamping strap (23) is arranged at the lower end of the net frame (22, which is at the head end, and opposite a joint (25), and a clamping strap (24) is arranged at the upper end of the base supports (11) and opposite a joint (26) in such a manner that in the erected state of the trampoline (1) the clamping strap (24) bears against the clamping strap (23).

8. Trampoline installation according to one of claims 1 to 7, **characterised in that** a movable support (12) is arranged at that frame part (3b) of the frame (3) which is furthest from the mobile base body (4), preferably centrally of the frame part.

9. Trampoline installation according to claim 8, **characterised in that** the movable support (12) is selectably detachably fastened to the respective frame part (3b).

10. Trampoline installation according to claim 8 or 9, **characterised in that** the movable support (12) is fastened to a joint (20).

11. Trampoline installation according to one of claims 1 to 10, **characterised in that** the auxiliary means (8, 9, 10, 17) of the auxiliary device (16) are fixedly installed on the loading surface (6) of the mobile base body (4).

12. Trampoline installation according to one of claims 1 to 10, **characterised in that** the auxiliary means (9, 10, 17) of the auxiliary device (16) are selectably detachably fastened on the loading surface (6) of the mobile base body (4).

13. Trampoline installation according to claim 8 or 9, **characterised in that** the movable support (12) is a special movable support (13) which comprises a post (33) projecting upwardly from a beam (32), wherein a rotatable lifting element (34) is mounted in this post (33).

14. Trampoline installation according to claim 13, **characterised in that** the lifting element (34) consists of a cranked shaft (35) which is constructed at one of its ends as a pin-shaped axle (37) and at its other end for the mounting of a handcrank (38).

## Revendications

1. Système de trampolines composé de plusieurs groupes structurels pouvant être assemblés et partiellement reliés les uns aux autres de manière dissociable, englobant au moins un trampoline (1), comprenant
- des trampolines (1) munis d'éléments escamotables par rabat ; d'au moins un cadre refermable (3) présentant des points d'articulation (18 et 18'); d'au moins un appui inférieur (11) associé audit cadre (3) ; ainsi que d'au moins une toile de rebond (2) tendue dans ledit cadre (3) au moyen de ressorts de traction (14),
**caractérisé par**
- une barrière protectrice en plusieurs parties, qui ceinture respectivement le ou les trampoline(s) (1) à l'état assemblé, et revêt la forme d'encadrements (21, 22) dans lesquels des filets (13) sont tendus, lesdits encadrements (21, 22) de filets pouvant être rabattus en direction de la toile de rebond (2) ; et par
- un corps mobile de base (4) revêtant la forme d'un châssis de roulement agréé pour le transport par route, au moins l'un (18) des points d'articulation du cadre (3) de chaque trampoline (1) étant relié audit corps de base (4).

2. Système de trampolines selon la revendication 1,
**caractérisé par le fait que**
des moyens auxiliaires, destinés au montage et au démontage, sont affectés au corps mobile de base (4) et au/aux trampoline(s) (1), lesdits moyens auxiliaires comprenant au moins un moyen de traction (17), des rouleaux de renvoi (9) et au moins un treuil (10) ; et que ces moyens auxiliaires (9, 10, 17), et le cadre mobile de base (4), forment associativement un dispositif auxiliaire (16), sachant que les moyens auxiliaires (9, 10, 17) sont retenus sur au moins un mât (8) installé sur ou contre le corps mobile de base (4), et sachant que les moyens de traction (17) viennent en prise avec au moins un point d'articulation (18') de chaque cadre (3).

3. Système de trampolines selon la revendication 1 ou 2,
**caractérisé par le fait**
**qu'**un appui inférieur pivotant (11) respectif est disposé au moins sur la partie de chaque cadre (3) qui est la plus éloignée du corps mobile de base (4), c'est-à-dire la partie extérieure (3b) dudit cadre.

4. Système de trampolines selon la revendication 3,
**caractérisé par le fait**
**qu'**au moins l'un des appuis inférieurs (11) peut être réglé en hauteur.

5. Système de trampolines selon l'une des revendications 1 à 4,
**caractérisé par le fait**
**qu'**au moins une partie des encadrements (21, 22) de filets peut être rabattue en direction de la toile de rebond (2).

6. Système de trampolines selon la revendication 5,
**caractérisé par le fait que**,
à l'état assemblé du/des trampoline(s) (1), les encadrements latéraux (21) de filets portent directement sur la toile de rebond (2) ou sur le cadre (3), de même que les encadrements frontaux (22) de filets portent, respectivement, sur ou contre lesdits encadrements latéraux (21) de filets.

7. Système de trampolines selon l'une des revendications 1 à 6,
**caractérisé par le fait**
**qu'**une patte de coincement (23) est disposée à l'extrémité inférieure de l'encadrement frontal (22) de filet, en vis-à-vis d'une articulation (25), et une patte de coincement (24) est disposée à l'extrémité supérieure de l'appui inférieur (11), en vis-à-vis d'une articulation (26), de façon telle que ladite patte de coincement (24) porte contre ladite patte de coincement (23) à l'état monté du trampoline (1).

8. Système de trampolines selon l'une des revendications 1 à 7,
**caractérisé par le fait**
**qu'**un appui mobile (12) est implanté, de préférence centralement, sur la partie (3b) du cadre (3) qui est la plus éloignée du corps mobile de base (4).

9. Système de trampolines selon la revendication 8,
**caractérisé par le fait que**
l'appui mobile (12) est fixé, avec faculté de dissociation sélective, sur la partie considérée (3b) du cadre.

10. Système de trampolines selon la revendication 8 ou 9,
**caractérisé par le fait que**
l'appui mobile (12) est fixé à une articulation (20).

11. Système de trampolines selon l'une des revendications 1 à 10,
**caractérisé par le fait que**
les moyens auxiliaires (8, 9, 10, 17) du dispositif auxiliaire (16) sont installés rigidement sur la surface de chargement (6) du corps mobile de base (4).

12. Système de trampolines selon l'une des revendications 1 à 10,
**caractérisé par le fait que**
les moyens auxiliaires (9, 10, 17) du dispositif auxiliaire (16) sont fixés, avec faculté de dissociation sélective, sur la surface de chargement (6) du corps mobile de base (4).

13. Système de trampolines selon la revendication 8 ou 9,
**caractérisé par le fait que**
l'appui mobile (12) est un appui mobile spécifique (31), muni d'un jambage (33) se dressant vers le haut à partir d'une entretoise (32), un élément rotatif de levage (34) étant monté dans ce jambage (33).

14. Système de trampolines selon la revendication 13,
**caractérisé par le fait que**
l'élément de levage (34) comprend un arbre coudé (35) réalisé en tant qu'axe (37) en forme de tige, à l'une de ses extrémités et, à son autre extrémité, en vue de la mise en place d'une manivelle (38).
